# EUROPÄISCHE PATENTSCHRIFT

(11) **EP 0 005 161 B1**
(45) Veröffentlichungstag und Bekanntmachung des Hinweises auf die Patenterteilung: **13.01.1982**
(21) Anmeldenummer: 79100824.6
(22) Anmeldetag: 19.03.1979
(51) Int. Cl.: B24D 9/08

(54) **Befestigung eines Schleifblattes an einem Schleifteller**
Affixing of an abrasive sheet to a grinding disc
Fixation d'une feuille abrasive sur un disque de polissage

(30) Priorität: 05.05.1978 CA 302741; 10.05.1978 DE 2820370
(43) Veröffentlichungstag der Anmeldung: 14.11.1979
(73) Patentinhaber: Marton, Miksa, Windsor Ontario (CA)
(72) Erfinder: Marton, Miksa, Windsor Ontario (CA)
(74) Vertreter: Späth, Siegfried, Dipl.-Ing.

## Beschreibung

Die Erfindung betrifft ein Schleifblatt zum lösbaren Befestigen an einem Schleifteller, insbesondere einem flexiblen, rotierend anzutreibenden Schleifteller, auf dessen Stirnseite eine nicht rasch aushärtende Klebstoffschicht aufgebracht ist, an der das aufgelegte Schleifblatt so weit vermindert haftet, daß es gegenüber den in seiner Ebene auftretenden Kräften zuverlässig gehalten ist, aber andererseits durch senkrecht zur Schleiftellerebene gerichtete Kräfte von dem Schleifteller als Ganzes durch Abschälen lösbar ist, wobei die Haftung des Klebers an dem Schleifblatt so gering ist, daß beim Abschälen des Schleifblattes von dem Schleifteller der Kleber völlig oder nahezu völlig an dem Schleifteller verbleibt.

Ein bekanntes derartiges Schleifblatt (US-PS 35 10 992) wird mittels eines nicht rasch aushärtenden Klebers and der Stirnseite eines Schleiftellers lösbar befestigt, der aus einem geschlossenporigen Schaumgummi besteht. Dabei ist die Stirnfläche des Schleiftellers mit in einer Ebene liegenden Vorsprüngen versehen, an denen allein das Schleifblatt haftet und wobei es die die Vorsprünge umgebenden Vertiefungen überdeckt. Das Schleifblatt läßt sich als Ganzes abschälen. Voraussetzung hierfür ist jedoch, daß das Schleifblatt aus einem ausreichend stabilen und reißfesten Papier oder Gewebe hergestellt ist. Dadurch ist jedoch der Kostenaufwand für die Schleifblätter erheblich und fällt, da es sich um einen Verschleißartikel handelt, deutlich ins Gewicht.

Der Gedanke, ein Schleifblatt durch einen nicht rasch aushärtenden-Kleber an einem Schleifteller lösbar so zu befestigen, daß das Schleifblatt nach Abnutzung als Ganzes abgeschält werden kann, ist aber schon länger bekannt (DE-PS 537 578). Auch hierbei ist jedoch stets ein ausreichend festes Trägermaterial in Form eines kräftigen Papieres oder eines Gewebes erforderlich, was nicht nur die Kosten unerwünscht erhöht sondern was auch noch zur Folge hat, daß die hierbei verwendbbaren Schleifblätter steif und nicht sehr flexibel sind, weshalb sie sich Wölbungen des zu schleifenden Gutes trotz Verwendung elastischer Schleifteller nicht so gut anpassen wie weniger feste, dünne Schleifblätter.

Schießlich ist es auch bekannt (US-RE 20 946), Schleifblätter mit einem Gewebeträger dadurch stabiler auszubilden, daß an der der Körnung abgewandten Rückseite eine Versteifung aus Papier oder dgl. aufgebracht wird. Dadurch wird eine Befestigung des Schleifblattes an einem Schleifteller mittels einer zentralen, versenkten Schraube möglich. Derartige Schleifblätter sind jedoch sehr kostenaufwendig und es hat die zentrale Befestigung durch eine Schraube auch andere Nachteile.

Aufgabe der vorliegenden Erfindung ist es, ein Schleifblatt der eingangs genannten Art so zu verbessern, daß es einerseits aus einem billigen, lappigen Papier als Trägermaterial für die Körnung kostengünstig und preiswert hergestellt werden kann und es dennoch nach Abnutzung in einem Stück von dem Schleifteller abziehbar ist.

Gelöst wird diese Aufgabe bei einem Schleifblatt der eingangs gennannten Art erfindungsgemäß dadurch, daß die Schleifblattrückseite mit einer fest an ihr haftenden Trennschicht versehen ist, die unlösbar mit dem Papier oder Gewebe des Schleifblattes verbunden ist und die aus einem polymerisierten Kunststoff wie Polyamid oder Polyvinyl-Azetat-Copolymer besteht.

Durch das erfindungsgemäß ausgebildete Schleifblatt sind die zuvor geschilderten Nachteile überwunden und es ist ein preiswert herstellbares, bequem zu befestigenes und einfach abzulösendes, im übrigen aber unverändert gut wirksames Schleifblatt geschaffen. Die Trennschicht läßt sich sehr einfach durch Aufrollen, Aufsprühen, Aufstreichen oder dgl. aufbringen. Das Material der Trennschicht dringt in das Papier oder Gewebe des Schleifblattes ein und ergibt eine glatte, spiegelnde Schicht, an der beim Abschälen des Schleifblattes von dem Schleifteller praktisch kein Kleber haften bleibt, der vielmehr an dem Schleifteller verbleibt. Außerdem bewirkt die Trennschicht in sehr erwünschter Weise eine Verfestigung des Trägermaterials der Körnung, wodurch die erwünschte Verwendung von dünnen, lappigen Papieren ermöglicht ist. Es versteht sich, daß auch andere, ähnliche Eigenschaften aufweisende Kunststoffmaterialien, die mit einem nicht oder nur langsam aushärtenden Kontaktkleber einerseits eine ausreichende Verbindung eingehen und andererseits eine gute Ablösbarkeit aufweisen, verwendet werden können. Das erwähnte Polyvinyl-Azetat-Copolymer hat sich in praktischen Versuchen zusammen mit dem Kleber 8054 E als sehr gut geeignet erwiesen.

Es hat sich bei Versuchen herausgestellt, daß nicht nur eine flüssig aufgetragene, lackartige Beschichtung geeignet ist, sondern daß die Trennschicht auch völlig anders aufgebaut sein kann. Bei einer bevorzugten Ausführungsform der Erfindung ist als Trennschicht eine Gewebe-, Vlies- oder Netzauflage verwendet, die mit dem Papier oder Gewebe des Schleifblattes verbunden ist. Dabei kann diese Auflage aus Kunststoff ebenso wie aus Naturmaterial bestehen. Zusätzlich kann die Auflage auch noch mit Polyvinyl-Azetat-Copolymer als Deckschicht versehen sein, obwohl dies im allgemeinen nicht nötig ist. Zum Verbinden der Auflage mit dem Schleifbatt ist ein aushärtender, aber elastisch verformbarer bleibender Kleber verwendet. Ein solcher Kleber hat sich im praktischen Einsatz gut zur dauerhaften Verbindung der flexiblen Auflage mit dem Papier des Schleifblattes bewährt.

Die Auflage kann, wie bereits erwähnt, aus Naturfasern oder auch aus Kunststoffasern, insbesondere aus Polyamid, bestehen. Es kann jedoch auch, wie bei anderen Ausfuhrun^{g}s-formen vorgesehen, die Auflage aus einer Naßvliesbeschichtung non volvon bestehen. Dabei ist der Kleber zum Verbinden der Vliesauflage mit dem Schleifblatt so dick aufgetragen, daß das Vlies durchtränkt ist. Dadurch wird die an sich relativ geringe Reißfestigkeit des Vlieses so stark erhöht, daß es sich ähnlich wie ein hoch beanspruchbares Gewebe verhält und dem Schleifblatt eine hohe Flexibilität bei guter Reißfestigkeit verleiht. Dabei sind die Kosten für ein derartiges Vlies so gering, daß sie die Herstellkosten eines damit beschichteten Schleifblattes nur so unwesentlich erhöhen, daß die anwendungstechnischen Vorteile und Kostenersparnisse eine Vielflaches hiervon sind.

In der Zeichnung ist ein Ausführungsbeispiel der Erfindung dargestellt und nachstehend beschrieben. Die Zeichnung zeigt einen stark schematisierten Axialschnitt durch einen Schleifteller und ein Schleifblatt das in einem Randbereich abgezeogen wird, während es inden restlichen Bereichen noch am Schleifteller haftet.

An einem Schleifteller 1 ist ein Schleifblatt 2 durch Aufkleben lösbar befestigt. Der Schleifteller 1 umfaßt eine zylindrische, relativ dicke Schicht 3 aus einem relativ grobporigen und daher leicht verformbaren Schaumstoff. An der dem Schleifblatt 2 abgewandten Stirnseite ist diese Schicht 3 an einer setifen Abdeckplatte 4 aus Kunststoff unlösbar befestigt, beispielsweise angeklebt oder anvulkanisiert. Die Abdeckplatte 4 ist in ihrem zentralen Bereich mit einem Vorsprung 5 versehen, in den eine metallische Gewindehülse 6 eingesetzt ist, in die ein Schraubspindelende eines Antriebsmotors eindrehbar ist. Auf der Abdeckplatte 4 gegenüberliegenden Stirnseite ist an der Schicht 3 eine dünne, relativ feinporige und ebenso wie die Schicht 3 flexible, schwammartige Deckschicht 7 angebracht, auf die nichtaushärtender Kontaktkleber 8 aufgebracht ist, der teilweise in die schwammartige Struktur der Deckschicht 7 eingedrungen ist. Die Schicht aus Kontaktkleber 8, die bei angebrachtem Schleifblatt 2 eine weitgehend durchgehende und gleichmäßig starke Schicht ist und die sich nach dem Ablösen des Schleifblattes 2 in Form von Tröpfchen darstellt, soweit sie nicht durch Einsaugen in die Deckschicht 7 kaum noch sichtbar ist, bildet die lösbare Verbindung zwischen dem Schleifteller 1 und dem Schleifblatt 2.

Das Schleifbatt 2 besteht aus einer Trägerschicht 9, die aus einem Gewebe bestehen kann, die jedoch vorzugs weise aus einem relativ dünnen Papier besteht, auf deren einer Oberflache eine Körnung 10 als aktive Schleifmittelschicht aufgebracht ist. Auf der gegenüberliegenden Oberfläche der Trägerschicht 9 ist eine Auflage 11 aus einem Vlies, einem Netz oder einem Gewebe aufgebracht. Die Trägerschicht 9 und die Auflage 11 sind miteinander unlösbar durch Kleben verbunden. An Stelle der Auflage 11 kann auch auf die Trägerschicht 9 an der der Körnung 10 abgewandten Rückseite eine Schicht aus Polyvinyl-Azetat-Copolymer aufgebracht sein. Sowohl die Auflage 11 als auch die entsprechende Schicht aus Polyvinyl-Azetat-Copolymer ergeben eine erhebliche mechanische Verstärkung des Schleifblattes 2.

Das Schleifblatt 2 ist an dem Schleifteller 1 durch die verbindende Schicht aus Kontaktkleber 8 zuverlässig allen beim Schleifen auftretenden Beanspruchungen widerstehend gehalten, weil die dabei auftretenden Beanspruchungen im wesentlichen in Richtung der Ebene der Schichten wirken. Zum Abziehen des Schleifblattes 2 wird dessen Rand erfaßt und es wird eine Kraft in Richtung eines Pfeiles 12 aufgebracht, die eine wesentliche Komponente senkrecht zur Ebene der Schichten aufweist, wodurch sich das Schleifblatt 2 in der angedeuteten Weise vom Schleifteller 1 trennen läßt, wobei im jeweiligen Trennbereich sich kurzzeitig Fäden 13 aus Kontaktkleber 8 bilden, bis sich der Kontaktkleber von der Auflage 11 1 trennt. Dabei bleibt je nach Art der Auflage 11 kein oder nur sehr wenig Kontaktkleber an der Auflage 11 nach erfolgter Trennung zurück.

Es versteht sich, daß die Dicke der Schicht des Kontaktklebers 8 wesentlich geringer ist, als in der Zeichnung dargestellt, so daß die Trägerschicht 9 sich in unmittelbarer Nachbarschaft zur Deckschicht 7 befindet.

## Patentansprüche

1. Schleifblatt (2) zum Lösbaren Befestigen an einem Schleifteller (1), insbesondere einem flexiblen, rotierend anzutreibenden Schleifteller, auf dessen Stirnseite eine nicht rasch aushärtende Klebstoffschicht (8) aufgebracht ist, an der das aufgelegte Schleifblatt (2) so weit vermindert haftet, daß est gegenüber den in seiner Ebene auftretenden Kräften zuverlässig gehalten ist, aber andererseits durch senkrecht zur Schleiftellerebene gerichtete Kräfte von dem Schleifteller (1) als Ganzes durch Abschälen lösbar ist, wobei die Haftung des Klebers (8) an dem Schleifblatt (2) so gering ist, daß beim Abschälen des Schleifblattes von dem Schleifteller (1) der Kleber (8) völlig oder nahezu völlig an dem Schleifteller (1) verbleibt, dadurch gekennzeichnet, daß die Schleifblattrückseite mit einer fest and ihr haftenden Trennschicht (11) versehen ist, die unlosbar mit der Trägerschicht (9) aus papier oder Gewebe des Schleifblattes (2) verbunden ist und die aus einem polymerisierten Kunststoff wie Polyamid oder polyvinyl-Azetat-Copolymer besteht.

2. Schleifblatt nach Anspruch 1, dadurch gekennzeichnet, daß das Polyvinyl-Azetat-Copolymer durch Aufrollen, Aufsprühen, Aufstreichen oder dgl. aufgebracht ist.

3. Schleifblatt nach anspruch 1 oder 2, dadurch gekennzeichnet, daß als Trennschicht eine Gewebe-, Vlies- oder Netzauflage (11) verwendet ist, die mit dem Papier (9) oder Gewebe des Schleifblattes (2) verbunden ist.

4. Schleifblatt nach Anspruch 3, dadurch gekennzeichnet, daß zum Verbinden der Auflage (11) mit dem Papier (9) oder Gewebe des Schleifblattes (2) ein aushärtender, aber elastisch verformbar bleibender Kleber verwendet ist.

5. Schleifblatt nach Anspruch 3 oder 4, dadurch gekennzeichnet, daß die Auflage aus einer Naßvliesbeschichtung besteht.

6. Schleifblatt nach Anspruch 3 bis 5, dadurch gekennzeichnet, daß der kleber zum Verbinden der Vliesauflage (11) mit dem Schleifblatt (2) so dick aufgetragen is daß das Vlies durchtränkt ist.

7. Schleifblatt nach einem der Ansprüche 3 bis 6, dadurch gekennzeichnet, daß die Auflage (11) mit einer zusätzlichen Trennschicht, insbesondere aus Polyvinyl-Azetat-Copolymer, versehen ist.

## Revendications

1. Feuille abrasive (2) à fixer de manière détachable sur un disque de polissage (1), en particulier sur un disque de polissage flexible, entraîné en rotation, sur la face frontale duquel est appliquée une couche de substance adhésive (8) qui ne durcit pas rapidement et sur laquelle la feuille abrasive appliquée (2) adhère de manière suffisamment largement réduite pour qu'elle soit maintenue de manière sûre vis- à-vis des forces qui apparaissent dans son plan mais que par ailleurs elle puisse être détachée par arrachement du disque de polissage (1) dans sa totalité par des forces orientées perpendiculairement au plan due disque de polissage, l'adhésion de la substance adhésive (8) sur la feuille abrasive (2) étant suffisamment faible pour que, lors de l'arrachement de la feuille abrasive à partir du disque de polissage (1) la substance adhésive (8) reste totalement ou presque totalement sur le disque de polissage (1), caractérisée en ce que la face dorsale de la feuille abrasive est pourvue d'une couche séparatrice (11) qui lui adhère de manière fixe, est reliée de manière non détachable à la couche de support (9) à base de papier ou de tissu de la feuille abrasive (2) et est constituée d'une substance synthétique polymérisée, telle que du polyamide ou du copolymère d'acétate de polyvinyle.

2. Feuille abrasive suivant la revendication 1, caractérisée en ce que le copolymère d'acétate de polyvinyl est appliqué par calandrage, projection, étalement ou analogue.

3. Feuille abrasive suivant l'une des revendications 1 et 2, caractérisée en ce que, comme couche séparatrice, un utilise un revêtement de tissu tissé, de tissu non tissé ou de filet (11) qui est relié au papier (9) ou tissu de la feuille abrasive (2).

4. Feuille abrasive suivant la revendication 3, caractérisée en ce qu'une substance adhésive durcissante, qui reste cependant élastiquement déformable, est utilisée pour la liaison du revêtement (11) avec le papier (9) ou tissu de la feuille abrasive (2).

5. Feuille abrasive suivant l'une des revendications 3 et 4, caractérisée en ce que le revéte- ment est constitué d'un recouvrement de tissu non tissé produit au mouille.

6. Feuille abrasive suivant l'une des revendications 3 à 5, caractérisée en ce que la substance adhésive destinée à relier le revêtement de tissu non tissé (11) à la feuille abrasive (2) est appliquée de manière suffisamment épaisse pour que le tissu non tissé en soit imprégné.

7. Feuille abrasive suivant l'une des revendications 3 à 6, caractérisée en ce que le revêtement (11) est pourvu d'une couche séparatrice supplémentaire, en particulier à base de copolymère d'acétate de polyvinyle.

## Claims

1. An abrasive sheet (2) adapted for being detachably mounted to a backup pad (1), in particular a flexible rotary backup pad having applied to its face an adhesive layer (8) of the type which does not set quickly and to which the abrasive sheet (2), when applied, sticks with reduced adhesiveness so that it is on the one hand reliably held in place against forces acting in its plane, while on the other hand it can be entirely stripped off from the backup pad (1) under the effect of the forces acting vertically to the plane of the backup pad, the adhesive (8) sticking to the abrasive sheet (2) with an adhesive force small enough to ensure that when stripping the abrasive sheet off the backup pad (1) the entire or practically entire layer of adhesive (8) will be retained on the backup pad (1), characterized in that the back of the abrasive sheet has firmly attached to it a release layer (11) which is undetachably bonded to the paper or fabric backsheet (9) of the abrasive sheet (2) and which consists of a polymerized synthetic material such as a polyamide or a polyvinyl acetate copolymer.

2. An abrasive sheet in accordance with claim 1, characterized in that the polyvinyl acetate copolymer is applied by rolling, spraying, spreading, or the like.

3. An abrasive sheet in accordance with claim 1 or 2, characterized in that the release layer takes the form of a superimposed layer of a woven or non-woven fabric or netting (11) bonded to the paper (9) or fabric of the abrasive sheet (2).

4. An abrasive sheet in accordance with claim 3, characterized in that an adhesive which while setting remains still elastically deformable is used for bonding the superimposed layer (11) to the paper (9) or the fabric of the abrasive sheet (2).

5. An abrasive sheet in accordance with claim 3 or 4, characterized in that the superimposed layer consists of a coating of a wet laid non-woven fabric.

6. An abrasive sheet in accordance with claims 3 to 5, characterized in that the adhesive used for bonding the non-woven fabric (11) to the abrasive sheet (2) is applied so abundantly as to fully impregnate the non-woven material

7. An abrasive sheet in accordance with any of claims 3 to 6, characterized in that the superimposed layer (11) is provided with an additional release layer, in particular one consisting of a polyvinyl acetate copolymer.
